# EUROPÄISCHE PATENTSCHRIFT

(11) **EP 3 639 700 B1**
(45) Veröffentlichungstag und Bekanntmachung des Hinweises auf die Patenterteilung: **01.06.2022**
(21) Anmeldenummer: 19200165.9
(22) Anmeldetag: 27.09.2019
(51) Int. Cl.: A47C 31/02

(54) **SITZMÖBELPOLSTERANORDNUNG, VERFAHREN ZUR HERSTELLUNG EINER SITZMÖBELPOLSTERANORDNUNG, BÜRO- ODER KONFERENZSTUHL**
SEAT FURNITURE PAD ASSEMBLY, METHOD FOR PRODUCING A SEAT FURNITURE PAD ASSEMBLY, OFFICE OR CONFERENCE CHAIR
ASSEMBLAGE D'UN COUSSIN DE MEUBLE D'ASSISE, PROCÉDÉ DE FABRICATION D'UN ASSEMBLAGE DU COUSSIN DE MEUBLE D'ASSISE, CHAISE DE BUREAU OU DE CONFÉRENCE

(30) Priorität: 16.10.2018 DE 102018217672
(43) Veröffentlichungstag der Anmeldung: 22.04.2020
(73) Patentinhaber: Sedus Stoll AG, 79804 Dogern (DE)
(72) Erfinder: ARGIOLU, Guiseppe, 79790 Küssaberg (DE); SATTLER, Dominik, 79774 Albbruck (DE); MAIER, Klaus, 79875 Dachsberg (DE)
(74) Vertreter: Isarpatent

(56) Entgegenhaltungen:
- WO-A2-2005/124055
- JP-B2- 3 017 105
- JP-B2- 3 017 105
- JP-B2- 3 595 953
- JP-B2- 3 595 953
- US-A- 3 981 534
- US-A- 5 195 222
- US-A- 5 879 051

## Beschreibung

### GEBIET DER ERFINDUNG

Die vorliegende Erfindung betrifft eine Sitzmöbelpolsteranordnung, insbesondere für einen Büro- oder Konferenzstuhl, ein Verfahren zur Herstellung einer solchen Sitzmöbelpolsteranordnung und einen Büro- oder Konferenzstuhl.

### TECHNISCHER HINTERGRUND

Obwohl die vorliegende Erfindung nachstehend in Bezug auf einen Büro-oder Konferenzstuhl näher beschrieben wird ist sie darauf nicht beschränkt, sondern auf vielfältige Arten von Sitzmöbeln anwendbar.

Sitzmöbelpolster werden bisweilen meist mit herkömmlichen Befestigungsmitteln wie Schrauben oder dergleichen an einer Sitzstruktur befestigt. In der Regel weist ein solches Sitzmöbelpolster einen Polsterkörper und eine Polsterplatte auf. Der Polsterkörper wird mit der Polsterplatte und/oder einem an der Polsterplatte verankerten Bezug verbunden. Die Polsterplatte wird dann an der Sitzstruktur angeschraubt.

Nachteilig ist eine derartige Fertigung und Montage aber relativ arbeitsintensiv und mit einer Mehrzahl von Teilen verbunden. Darüber hinaus ist sie für den Vertrieb recht unflexibel in Hinblick auf die Auswahl bzw. auf Änderungen bei der Polsterwahl, da in der Regel bereits in der Fabrik eine Endmontage vorgenommen wird.

WO 2005/124055 A2 beschreibt eine Anordnung zum Befestigen von Stoff relativ zu einem Rahmen. Ein komprimierbares Band, welches beispielsweise aus Gummi ausgebildet ist, wird zusammen mit dem Stoff in eine Nut des Rahmens eingeklemmt. In einer Ausführungsform weist die Nut einen verbreiterten Abschnitt auf.

US 3,981,534 beschreibt einen seitlich an einem Sitz eines Stuhls angebrachten Rahmen, an dessen Unterseite Haken ausgebildet sind, in welche durch lokales Trennen und Umformung ausgebildete Laschen einer metallenen Sitzpfanne eingreifen.

US 5,195,222 beschreibt eine Befestigungsverbindung zwischen einem Polsterbezug und einem Sitzträger. Der Polsterbezug wird an dem Sitzträger befestigt, indem eine mit dem Bezug vernähte Hakenprofilleiste in Vorsprünge des Trägers einrastet.

Die JP 3 595953 B2 und die JP 3 017105 B2 beschreiben bekannte Sitzmöbelpolsteranordnungen.

### ZUSAMMENFASSUNG DER ERFINDUNG

Vor diesem Hintergrund liegt der vorliegenden Erfindung die Aufgabe zugrunde, eine einfach herstellbare und flexibel konfigurierbare Sitzpolsteranordnung und einen entsprechenden Büro- oder Konferenzstuhl anzugeben.

Erfindungsgemäß wird diese Aufgabe durch eine Sitzmöbelpolsteranordnung mit den Merkmalen des Patentanspruchs 1 und/oder durch ein Verfahren zur Herstellung einer Sitzpolsteranordnung mit den Merkmalen des Patentanspruchs 7 und/oder durch einen Büro- oder Konferenzstuhl mit den Merkmalen des Patentanspruchs 9 gelöst.

Die der vorliegenden Erfindung zugrunde liegende Erkenntnis/Idee besteht darin, ein Sitzmöbelpolster in der Art einer an eine Sitz- oder Lehnenstruktur formschlüssig anbringbaren und wieder abnehmbaren Schale zu gestalten. Erreicht wird dies durch umfängliches Hintergreifen einer Sitz- oder Lehnenstruktur mit einem Hinterschnitt am Rand des schalenartigen Grundkörpers. Auf diese Weise ist das Sitzmöbelpolster an einer Sitz- oder Lehnenstruktur modular, reversibel und werkzeugfrei montierbar und austauschbar. Insbesondere wird der Grundkörper des Sitzmöbelpolsters dazu flexibel verformt, umgreift die Sitz- oder Lehnenstruktur und rastet mit seinem Hinterschnitt hinter der Sitz- oder Lehnenstruktur, insbesondere hinter einem Rand der Sitz- oder Lehnenstruktur, ein.

Unter einem Hinterschnitt ist im Kontext der vorliegenden Erfindung somit ein zum Hintergreifen einer Sitz-oder Lehnenstruktur geeigneter, insbesondere nach innen gewölbter, Abschnitt an einem Rand der schalenartigen Struktur eines Grundkörpers zu verstehen.

Bei der schalenartigen Struktur des Grundkörpers handelt es sich insbesondere um eine Art über den Rand fortgesetzte Halbschale, welche zur Abdeckung der Oberseite bzw. Vorderseite einer Sitz- oder Lehnenstruktur ausgebildet ist und eine Unterseite bzw. Rückseite bis auf den durch den Hinterschnitt hintergriffenen Bereich frei lässt.

Ein umfängliches Hintergreifen umfasst im Kontext der vorliegenden Erfindung ein Hintergreifen an zumindest mehreren umfänglichen Abschnitten oder dem gesamten Umfang der Sitz-oder Lehnenstruktur derart, dass der Grundkörper und die Sitz-oder Lehnenstruktur durch den umfänglichen Hintergriff miteinander in Eingriff stehen. Je nach Steifigkeit des Materials des Grundköpers kann, insbesondere bei vergleichsweise elastischen Materialien, der gesamte Umfang des Randes oder, insbesondere bei steiferen Materialien, nur strukturell notwendige Abschnitte, wie Ecken oder dergleichen, mit einem Hinterschnitt versehen sein.

Die erfindungsgemäße Lösung ermöglicht nicht nur eine vereinfachte Montage des Sitzmöbelpolsters sondern ermöglicht auch eine vereinfachte Herstellung desselben. Insbesondere lässt sich das gesamte Sitzmöbelpolster in einem gemeinsamen Formungsprozess als ein integrales Zweikomponentenbauteil ohne weitere Montageschritte herstellen.

Ein Sitzmöbel, insbesondere ein Büro- oder Konferenzstuhl, kann auf diese Weise an unterschiedlichsten Stellen seiner Sitz- oder Lehnenstruktur mit einem Sitzmöbelpolster versehen werden, sofern die zugrunde liegende Stelle der Struktur ein Hintergreifen erlaubt.

Der Rand des Grundkörpers ist bei einer Ausführungsform derart ausgelegt, dass er eine Sitz-oder Lehnenstruktur ununterbrochen umlaufend umgreift. In diesem Fall enthält zumindest der Rand des Grundkörpers oder der gesamte Grundkörper vorzugsweise ein flexibles bzw. elastisches Material. In diesem Fall kann auch der Hinterschnitt ununterbrochen umlaufend ausgebildet sein. Denkbar wäre jedoch auch, lediglich abschnittsweise Hinterschnittbereiche vorzusehen, wobei zumindest zwei, insbesondere zumindest drei, vorzugsweise zumindest vier derartige Hinterschnittbereiche vorgesehen sind.

Gemäß einer weiteren Ausführungsform ist der Rand des Grundkörpers in mehrere Umgriffabschnitte unterteilt. Dementsprechend existieren an dem Grundkörper die Umgriffabschnitte voneinander trennende Stellen ohne Rand oder mit einem lediglich abgesenkten Rand. Beispielsweise können sich diese Umgriffabschnitte im Falle einer eckigen Grundfläche im Bereich der Ecken befinden. Der Hinterschnitt ist dabei jeweils an den Umgriffabschnitten vorgesehen.

Vorteilhafte Ausgestaltungen und Weiterbildungen ergeben sich aus den weiteren Unteransprüchen sowie aus der Beschreibung unter Bezugnahme auf die Figuren der Zeichnung.

Gemäß einer Ausführungsform ist der Polsterkörper mit einem Bezug versehen, der im Bereich des Randes umlaufend mit dem Grundkörper verbunden ist. Beispielsweise kann der Polsterkörper eine seitliche Wulst aufweisen, hinter bzw. unter welcher der Bezug an dem Grundkörper befestigt ist. Ferner wäre es auch denkbar, den Bezug bis an oder gegebenenfalls über den Rand des Grundkörpers bis an eine Innenseite des Hinterschnitts zu spannen und dort zu befestigen. Der Bezug kann dazu an dem Grundkörper beispielsweise angetackert, angeklebt oder angeschweißt sein.

Gemäß einer Ausführungsform ist der Hinterschnitt an dem Grundkörper umlaufend ausgebildet und zum durchgehend umlaufenden Hintergreifen der Sitz- oder Lehnenstruktur ausgelegt. In diesem Fall ist der Grundkörper mit einem flexiblen Material gebildet, welches zum Herstellen eines Formschlusses mit der Sitz- oder Lehnenstruktur aufgedehnt werden kann.

Bei einer weiteren Ausführungsform kann der Hinterschnitt einem Grundkörper auch lediglich abschnittsweise vorgesehen sein. In diesem Fall kann der Grundkörper auch mit einem festeren Material gebildet und lediglich im Bereich des Hinterschnitts derart biegbar ausgebildet sein, dass der Hinterschnitt zum Herstellen eines Formschlusses der Sitz- oder Lehnenstruktur aufgebogen werden kann.

Gemäß einer Ausführungsform ist der Grundkörper zumindest in einem Bereich des Hinterschnitts derart flexibel ausgebildet, dass der Hinterschnitt reversibel, insbesondere werkzeugfrei, auf eine zum Überstülpen über die Sitz- oder Lehnenstruktur benötigte Größe aufspannbar ist. Auf diese Weise ist das Sitzmöbelpolster werkzeugfrei und besonders einfach montierbar und austauschbar.

Gemäß einer Ausführungsform enthält der Grundkörper zumindest in dem Bereich des Hinterschnitts ein flexibles Silikonmaterial. Bei einer weiteren Ausführungsform kann auch der gesamte Grundkörper aus dem flexiblen Silikonmaterial gefertigt sein. Vorteilhaft ist ein solcher Silikon-Grundkörper in einem Spritzgusswerkzeug kostengünstig in hoher Stückzahl fertigbar. Alternativ oder zusätzlich zu Silikon wäre auch eine Fertigung aus einem thermoplastischen Elastomer denkbar. Neben dem Spritzguss eignen sich beispielsweise auch generative Herstellungsverfahren für die Darstellung des Grundkörpers mit dem erfindungsgemäßen Hinterschnitt.

Gemäß einer Ausführungsform ist der Grundkörper einteilig mit dem Polsterkörper ausgebildet. Es handelt sich insbesondere um einen untrennbar stoffschlüssigen Verbund. Somit wird vorteilhaft die Teileanzahl reduziert. Insbesondere ist der Grundkörper als integrales Zwei-Komponenten-Spritzgussteil ausgebildet. Somit ist er in einem gemeinsamen Werkzeug herstellbar. Ferner ist im Spritzgussverfahren eine hohe Bauteilgüte erreichbar, welche eine Verwendung des so hergestellten Sitzmöbelpolsters ohne Nachbearbeitung ermöglicht.

Gemäß einer Ausführungsform ist der Grundkörper als Negativform einer Sitzflächenstruktur ausgebildet. Ferner ist der Polsterkörper als Sitzpolster ausgebildet. Auf diese Weise ist ein modular einsetzbares und austauschbares Sitzpolster bereitgestellt.

Gemäß einer Ausführungsform ist der Grundkörper als Negativform einer Lehnenstruktur und der Polsterkörper als Lehnenpolster ausgebildet. Gemäß einer Weiterbildung ist der Grundkörper als Negativform einer Armlehnenstruktur und der Polsterkörper als Armlehnenpolster ausgebildet. Gemäß einer weiteren Weiterbildung ist der Grundkörper als Negativform einer Rückenlehnenstruktur und der Polsterkörper als Rückenlehnenpolster ausgebildet. Auf diese Weise ist ein modular einsetzbares und austauschbares Lehnenpolster für verschiedene Lehnenarten und -bereiche bereitgestellt.

Gemäß einer Ausführungsform eines Verfahrens zur Herstellung einer Sitzmöbelpolsteranordnung wird das formschlüssige Anbringen durch Aufspannen und elastisches Verformen des Grundkörpers zumindest in einem Bereich des Hinterschnitts und Überstülpen des Grundkörpers über die Sitz- oder Lehnenstruktur vorgenommen. Der Rand des Grundkörpers wird dabei durch Lösen der Spannung mit der Sitz- oder Lehnenstruktur in Eingriff gebracht. Auf diese Weise ist eine werkzeugfreie sehr einfach durchführbare Montage ermöglicht, wobei dennoch ein fester Sitz des Sitzmöbelpolsters gewährleistet ist.

Bei einem erfindungsgemäßen Büro-oder Konferenzstuhl kann es sich bei einer Ausführungsform insbesondere um einen Bürodrehstuhl oder Konferenzdrehstuhl handeln.

Gemäß einer Ausführungsform eines Büro- oder Konferenzstuhls ist die Sitz- oder Lehnenstruktur als Sitzflächenstruktur und der Grundkörper als schalenartige Negativform der Sitzflächenstruktur ausgebildet, wobei der Polsterkörper als auf dem Grundkörper geformtes Sitzpolster ausgebildet ist. Auf diese Weise ist eine Sitzpolsteranordnung des Büro- oder Konferenzstuhls einfach zu montieren und modular austauschbar.

Gemäß einer weiteren Ausführungsform ist die Sitz- oder Lehnenstruktur als Rückenlehnenrahmen und der Grundkörper als schalenartige Negativform des Rückenlehnenrahmens ausgebildet, wobei der Polsterkörper als auf dem Grundkörper geformtes Rückenlehnenpolster ausgebildet ist. Auf diese Weise ist eine Rückenlehnenpolsteranordnung des Büro- oder Konferenzstuhls einfach zu montieren und modular austauschbar.

Gemäß einer weiteren Ausführungsform ist die Sitz- oder Lehnenstruktur als Armlehnenträger und der Grundkörper als schalenartige Negativform des Armlehnenträgers ausgebildet, wobei der Polsterkörper als auf dem Grundkörper geformtes Armlehnenpolster ausgebildet. Auf diese Weise ist eine Armlehnenpolsteranrdnung des Büro- oder Konferenzstuhls einfach zu montieren und modular austauschbar.

Die obigen Ausgestaltungen und Weiterbildungen lassen sich, sofern sinnvoll, beliebig miteinander kombinieren. Insbesondere sind sämtliche Merkmale eines Sitzmöbelpolsters auf ein Verfahren zur Herstellung eines Sitzmöbelpolsters und/oder auf eine Sitzmöbelpolsteranordnung und/oder auf ein Verfahren zur Herstellung einer Sitzmöbelpolsteranordnung und/oder auf einen Büro-oder Konferenzstuhl übertragbar, und umgekehrt.

Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1: eine schematische Schnittansicht eines Sitzmöbelpolsters gemäß einer Ausführungsform;
- Fig. 2A: eine schematische Schnittansicht einer Sitzmöbelpolsteranordnung im unmontierten Zustand;
- Fig. 2B: die Sitzmöbelpolsteranordnung gemäß Fig. 2A im montierten Zustand;
- Fig. 3: eine schematische Unteransicht einer Sitzmöbelpolsteranordnung im montierten Zustand;
- Fig. 4: eine schematische Unteransicht einer Sitzmöbelpolsteranordnung gemäß einer weiteren Ausführungsform im montierten Zustand;

- Fig. 5: eine Schnittansicht eines Sitzmöbelpolsters gemäß einer weiteren Ausführungsform;
- Fig. 6: eine perspektivische Ansicht eines Büro- oder Konferenzstuhls gemäß einer Ausführungsform;
- Fig. 7: eine Seitenansicht des Büro- oder Konferenzstuhls nach Fig. 6 mit einem Sitzmöbelpolster gemäß Fig. 5;
- Fig. 8: eine schematische Schnittansicht eines Sitzmöbelpolsters gemäß einer weiteren Ausführungsform;
- Fig. 9: eine schematische Schnittansicht eines Sitzmöbelpolsters gemäß einer noch weiteren Ausführungsform;
- Fig. 10: eine perspektivische Ansicht eines Büro- oder Konferenzstuhls gemäß einer weiteren Ausführungsform; und
- Fig. 11: eine Schnittansicht einer Sitzpolsteranordnung eines Büro- oder Konferenzstuhls gemäß einer Ausführungsform.

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

### BESCHREIBUNG VON AUSFÜHRUNGSBEISPIELEN

Fig. 1 zeigt eine schematische Schnittansicht eines Sitzmöbelpolsters 1 gemäß einer Ausführungsform.

Das Sitzmöbelpolster 1 weist einen Grundkörper 2 auf, welcher schalenartig geformt ist.

In der Darstellung ist diese schalenartige Formgebung beispielhaft mit einer nach unten orientierten offenen Seite der Schale angeordnet. Ein geschlossener Boden der schalenartigen Formgebung ist somit nach oben orientiert.

Der Grundkörper weist dementsprechend einen Rand 3 auf, welcher sich von dem Boden zu der offenen Seite erstreckt. Dieser Rand 3 weist einen nach innen gewölbten Hinterschnitt 4 auf, der zum umfänglichen Hintergreifen einer Sitz- oder Lehnenstruktur 7 ausgebildet ist.

Das Sitzmöbelpolster 1 weist ferner einen Polsterkörper 5 auf, der mit dem Grundkörper 2 verbunden ist. Der Polsterkörper 5 ist an einer dem Hinterschnitt 4 abgewandten Seite 6 des Grundkörpers 2, in dieser Darstellung also beispielhaft der Oberseite, angeordnet und stellt somit ein Sitz- oder Lehnenpolster dar.

Bei der dargestellten Ausführungsform erstreckt sich der Polsterkörper 5 beispielhaft über die gesamte Oberseite des Grundkörpers 2 und ist mit diesem stoffschlüssig verbunden.

Sowohl der Grundkörper als auch der Polsterkörper sind in der schematischen Ansicht lediglich rein illustrativ mit einer geraden Oberfläche und einer konstanten Dicke dargestellt. Selbstverständlich lassen sich sowohl der Grundkörper als auch der Polsterkörper in mechanischer und/oder ergonomischer Hinsicht lokal hinsichtlich ihrer Formgebung und Dicke variieren.

Der Hinterschnitt 4 ist in der dargestellten Schnittdarstellung an beiden dargestellten Bereichen des Randes 3 vorgesehen. Eine derartige gegenüberliegende Anordnung ist zur Lagerung des Sitzmöbelpolsters an einer Sitz-oder Lehnenstruktur vorteilhaft, da somit eine gewisse Vorspannung auf den Rand 3 aufgebracht und jeweils an der gegenüberliegenden Seite abgestützt werden kann.

Rein beispielhaft ist der Hinterschnitt in der dargestellten Ausführungsform hakenartig rund geformt. Andere zum Zweck des Hintergreifens und Haltens an einer Sitz- oder Lehnenstruktur sind jedoch ebenso denkbar. Beispielsweise könnte es sich auch um eine eckige Form des Hinterschnitts, beispielsweise einen Winkelvorsprung, handeln.

Der Hinterschnitt 4 kann insbesondere auch federnd ausgelegt sein, sodass er die Sitz- oder Lehnenstruktur mit einer Vorspannung hintergreift.

Insbesondere handelt es sich bei dem Grundkörper 2, zumindest im Bereich des Hinterschnitts 4, um ein flexibles Kunststoffelement. Der Grundkörper2 kann beispielsweise ein flexibles Silikonmaterial enthalten. Ferner kann der Grundkörper auch vollständig aus einem flexiblen Kunststoff, beispielsweise dem flexiblen Silikonmaterial, hergestellt sein. Weitere flexible Materialien, beispielsweise andere Arten von Elastomeren, sind ebenfalls denkbar.

Weiterhin alternativ oder zusätzlich können auch steifere Materialien des Grundkörpers, beispielsweise Thermoplaste oder Duroplaste, vorgesehen sein, wobei eine ausreichende Flexibilität des Hinterschnitts durch in der Struktur des Grundkörpers, insbesondere im Bereich des Randes 3, vorgesehenen Federabschnitte erreicht wird. Die grundsätzliche schalenartige Struktur des Grundkörpers bleibt dabei erhalten.

Ferner ist der Grundkörper 2 einteilig mit dem Polsterkörper 5 ausgebildet. Beispielsweise kann der Polsterkörper 5 dazu auf dem Grundkörper 2 aufgeschäumt ausgebildet sein. Insbesondere kann es sich um ein integrales Zwei-Komponenten-Spritzgussteil handeln.

Ein Verfahren zur Herstellung eines derartigen Sitzmöbelpolsters umfasst entsprechend die Schritte des Formens eines schalenartigen Grundkörpers 2, der eine schalenartige Negativform einer Sitz- oder Lehnenstruktur 7 aufweist und an seinem Rand 3 zumindest abschnittsweise einen nach innen gewölbten Hinterschnitt 4 aufweist, und des Formens eines Polsterkörpers auf dem Grundkörper an einer dem Hinterschnitt abgewandten Seite.

Alternativ kann auch der Polsterkörper 5 separat hergestellt und anschließend stoffschlüssig mit dem Grundkörper 2 verbunden, beispielsweise verschweißt oder verklebt, werden.

Der Polsterkörper 5 ist in der dargestellten Ausführungsform durchgehend dargestellt. Denkbar sind jedoch auch Ausführungsformen, in welchen der Polsterkörper 5 Ausnehmungen, wie Schlitze, Lüftungslöcher, Lufttaschen oder dergleichen aufweist. Selbiges gilt auch für den Grundkörper 2.

Fig. 2A zeigt eine schematische Schnittansicht einer Sitzmöbelpolsteranordnung 10 im unmontierten Zustand.

Die Sitzmöbelpolsteranordnung 10 weist ein Sitzmöbelpolster 1 gemäß Fig. 1 sowie eine Sitz- oder Lehnenstruktur 7 auf. Im dargestellten unmontierten Zustand sind diese noch voneinander beabstandet.

Die Sitz-oder Lehnenstruktur 7 ist hier rein schematisch rechteckig dargestellt. Selbstverständlich kann es sich dabei jedoch um eine integrierte oder komplex geformte Struktur eines Sitzmöbels, insbesondere eines Büro-oder Konferenzstuhls, handeln.

Zur Montage des Sitzmöbelpolsters 1 auf die Sitz-oder Lehnenstruktur 7 wird das Sitzmöbelpolster 1 auf die Sitz-oder Lehnenstruktur 7 aufgeschoben, wie mit dem dargestellten Bewegungspfeil angedeutet, und darüber gestülpt. Der Grundkörper ist dazu, zumindest in einem Bereich des Hinterschnitts 4, derart flexibel ausgebildet, dass der Hinterschnitt 4 werkzeugfrei auf eine zum Überstülpen über die Sitz- oder Lehnenstruktur 7 benötigte Größe aufspannbar ist. Das Aufspannen und Überstülpen ist reversibel ermöglicht, sodass eine werkzeugfreie modulare Montierbarkeit und Austauschbarkeit gewährleistet ist.

Fig. 2B zeigt die Sitzmöbelpolsteranordnung 10 gemäß Fig. 2A im montierten Zustand.

Entsprechend ist hier der Grundkörper 2 mit der Sitz-oder Lehnenstruktur 7 in Eingriff gebracht und hintergreift diese umfänglich mit dem Hinterschnitt 4.

Ein Verfahren zur Herstellung einer derartigen Sitzmöbelpolsteranordnung 10 umfasst demnach die Schritte des Bereitstellens der Sitz- oder Lehnenstruktur 7, Bereitstellens des Sitzmöbelpolsters 1 und formschlüssigen Anbringens des Sitzmöbelposters 1 an der Sitz- oder Lehnenstruktur 7, wobei der Rand 3 des Grundkörpers mit der Sitz- oder Lehnenstruktur 7 derart in Eingriff gebracht wird, dass der Hinterschnitt 4 des Randes 3 die Sitz- oder Lehnenstruktur 7 umfänglich hintergreift.

Das formschlüssige Anbringen wird bei der dargestellten Ausführungsform durch Aufspannen und elastisches Verformen des Grundkörpers 2 zumindest in einem Bereich des Hinterschnitts 4 und Überstülpen über die Sitz- oder Lehnenstruktur 7 vorgenommen. Der Rand 3 des Grundkörpers wird durch Lösen der Spannung, wodurch der Hinterschnitt die Sitz- oder Lehnenstruktur 7 hintergreift, mit der Sitz- oder Lehnenstruktur 7 in Eingriff gebracht.

Fig. 3 zeigt eine schematische Unteransicht einer Sitzmöbelpolsteranordnung im montierten Zustand.

Beispielsweise kann es sich dabei um eine Sitzmöbelpolsteranordnung 10 handeln, wie sie im Querschnitt in Fig. 2B dargestellt ist.

Rein beispielhaft weist die Sitzmöbelpolsteranordnung 1 hier eine rechteckige Grundfläche mit abgerundeten Ecken auf. Selbstverständlich sind unterschiedlichste Grundflächen Geometrien und auch dreidimensionale Geometrien einer derartigen Sitzmöbelpolsteranordnung denkbar. Insbesondere kann es sich um eine ergonomisch geformte Schale oder dergleichen handeln.

Die schematische unter Ansicht dient lediglich der Illustration des schematischen Aufbaus der Sitzmöbelpolsteranordnung 10. Der Polsterkörper 5 ist hier lediglich im Bereich eines über den Rand 3 hinaus stehenden Überstandes sichtbar. Der Grundkörper 2 ist lediglich im Bereich seines Randes 3 sichtbar, welcher den Hinterschnitt 4 aufweist.

Der Rand 3 und auch der Hinterschnitt 4 sind an dem Grundkörper 2 umlaufend ausgebildet und der Hinterschnitt 4 ist zum durchgehend umlaufenden Hintergreifen der Sitz- oder Lehnenstruktur 7 ausgelegt. Der Grundkörper weist hier daher zumindest im Bereich des Hinterschnitts eine hohe Flexibilität auf, um zur Montage entsprechend aufspannbar zu sein.

Die Sitz-oder Lehnenstruktur 7 füllt den Grundkörper 2 innen aus und erstreckt sich bis unter den Hinterschnitt 4, sodass ihre Kanten als verdeckte Kanten lediglich gestrichelt dargestellt sind.

Fig. 4 zeigt eine schematische Unteransicht einer Sitzmöbelpolsteranordnung 10 gemäß einer weiteren Ausführungsform im montierten Zustand.

Bei dieser Ausführungsform ist der Rand des Grundkörpers in mehrere, hier beispielhaft vier, Umgriffabschnitte 21 unterteilt. Dementsprechend existieren an dem Grundkörper 2 die Umgriffabschnitte 21 voneinander trennende Stellen ohne Hinterschnitt 4.

Bei der dargestellten Ausführungsform mit einer beispielhaft rechteckigen Grundfläche mit abgerundeten Ecken befinden sich die Umgriffabschnitte im Bereich der Ecken. Der Hinterschnitt 4 ist dabei jeweils an den Umgriffabschnitten 21 vorgesehen und hintergreift dort entsprechend die Sitz- oder Lehnenstruktur 7.

Selbstverständlich sind bei weiteren Ausführungsformen, je nach Formgebung einer Grundfläche der Sitz- oder Lehnenstruktur 7, andere Aufteilungen bzw. Anordnungen der Umgriffabschnitte 21 möglich.

Fig. 5 zeigt eine Schnittansicht eines Sitzmöbelpolsters 1 gemäß einer weiteren Ausführungsform.

Hierbei handelt es sich um ein Polster für eine Sitzfläche eines Bürodrehstuhls. Der Grundkörper 2 ist entsprechend schalenartig als Negativform einer Sitzflächenstruktur und der Polsterkörper 5 als Sitzpolster ausgebildet.

Der Polsterkörper mit einem Bezug 8 versehen, der im Bereich des Randes 3 umlaufend mit dem Grundkörper 2 verbunden ist. Beispielsweise kann es sich um einen Stoff- oder Lederbezug handeln. Der Bezug 8 ist im Bereich des Randes 3 an dem Grundkörper 2 befestigt, insbesondere stoffschlüssig befestigt. Beispielsweise kann der Bezug dazu an dem Grundkörper 2 angeschweißt oder damit verklebt sein.

Fig. 6 zeigt eine perspektivische Ansicht eines Büro- oder Konferenzstuhls 20 gemäß einer Ausführungsform.

Der Büro- oder Konferenzstuhl 20 weist eine Sitzflächenstruktur 11 und einen Rückenlehnenrahmen 12 auf. Er ist ferner mit einem Drehfuß 14 und einer Schwenkmechanik 15 versehen. Die Schwenkmechanik 15 befindet sich zwischen dem Drehfuß 14 und der Sitzflächenstruktur 11 und ist ferner über einen Lehnenträger 22 mit dem Rückenlehnenrahmen 12 kinematisch gekoppelt. Auf diese Weise wird eine synchronähnliche Kinematik des Büro- oder Konferenzstuhls 20 bereitgestellt, die in der Art einer Synchronmechanik funktioniert.

Der Drehfuß 14 ist mit einer drehbaren und höhenverstellbaren Säule 18 sowie Rollen 19 versehen.

Die Sitzflächenstruktur 11 ist hier rein beispielhaft als durchgehende Sitzplatte ausgebildet. Die Sitzplatte ist in ergonomischer Weise gewölbt vorgesehen.

Der Grundkörper 2 des in Fig. 5 gezeigten Sitzmöbelpolsters 1 bildet die Negativform dieser Sitzplatte ab und ist aus einem flexiblen Silikonmaterial gebildet. Der Hinterschnitt 4 ist dabei zum umlaufenden Hintergreifen der Sitzplatte ausgebildet. Der an den Grundkörper 2 angeformte Polsterkörper 5 ist an der dem Hinterschnitt 4 abgewandten Oberseite 6 des Grundkörpers 2 angeordnet.

Der Rückenlehnenrahmen 12 ist ausgehend von der Schwenkmechanik 15 umlaufend geschlossen ausgebildet. Entsprechend kann dieser ebenfalls mit einem Sitzmöbelpolster versehen werden.

Fig. 7 zeigt eine Seitenansicht des Büro- oder Konferenzstuhls 20 gemäß Fig. 6 mit einem Sitzmöbelpolster 1 gemäß Fig. 5.

Erkennbar ist das Sitzmöbelpolster 1 hier über die Sitzflächenstruktur 11 übergestülpt. Der Polsterkörper 5 bildet somit ein Sitzpolster des Büro- oder Konferenzstuhls 20. Auf diese Weise ist eine als Sitzpolsteranordnung 17 ausgebildete Sitzmöbelpolsteranordnung 10 geschaffen, welche die Sitzplatte gemäß Fig. 6 als Sitzflächenstruktur 11 und das Polster gemäß Fig. 5 als Sitzmöbelpolster 1 aufweist.

Durch umfängliches Hintergreifen der Sitzplatte mit dem Hinterschnitt 4 ist der Grundkörper 2 formschlüssig an der Sitzplatte derart anbringbar ausgebildet und hier entsprechend angebracht, so dass der Polsterkörper 5 im angebrachten Zustand als Sitzpolster angeordnet ist.

Auch wenn dies hier nicht explizit dargestellt ist, wäre es ferner denkbar, auch den Rückenlehnenrahmen 12 mit einem entsprechend angepassten Sitzmöbelpolster 1 zu versehen.

Bei der dargestellten Ausführungsform geht der Rückenlehnenrahmen 12 beispielhaft in den Lehnenträger 22 über. Im Unterschied zum Sitzpolster könnte ein Rückenlehnenpolster den Rückenlehnenrahmen 12 wegen des Lehnenträgers 22 hier zumindest nicht vollständig umlaufend mit einem umlaufenden Rand 3 und Hinterschnitt 4 hintergreifen. Zumindest der Hinterschnitt 4 müsste dazu im Bereich der Schwenkmechanik 15 unterbrochen sein. Aufgrund der von einem Rückenbereich zu der Schwenkmechanik zulaufenden Form des Rückenlehnenrahmens 12 könnte aber immer noch ein für einen Eingriff des Sitzmöbelpolsters 1 und des Rückenlehnenrahmens 12 ausreichendes umfängliches Hintergreifen des Rückenlehnenrahmens 12 mit dem Hinterschnitt vorgesehen sein. Der Grundkörper 2 ist dann entsprechend als Negativform des Rückenlehnenrahmens 12 und der Polsterkörper 5 als Rückenlehnenpolster ausgebildet.

Selbstverständlich wäre es bei weiteren Ausführungsformen denkbar, den Lehnenträger 22 in einem mittigen Bereich der Rückenlehne mit dem Rückenlehnenrahmen 12 strukturell zu verbinden. In diesem Falle wäre dann auch eine vollständig umlaufende Ausbildung des Hinterschnitts und ein entsprechend vollständig umlaufendes Hintergreifen möglich.

Fig. 8 zeigt eine schematische Schnittansicht eines Sitzmöbelpolsters 1 gemäß einer weiteren Ausführungsform.

Diese Ausführungsform unterscheidet sich von der Ausführungsform nach Fig. 1 dadurch, dass der Polsterkörper 5 hier nicht lediglich an der Oberseite vorgesehen ist sondern sich auch über den Rand 3 erstreckt und erst an dem Ansatz des Hinterschnitts 4 endet.

Ferner ist auch bei dieser Ausführungsform ein mit gestrichelter Linie symbolisierter Bezug 8 vorgesehen. Beispielsweise kann dieser an dem Hinterschnitt 4 befestigt sein.

Auf diese Weise wird ein äußerer Eindruck eines direkt an eine Sitz- oder Lehnenstruktur angeschlossenen Polsters wie bei einem klassisch gesattelten Stuhl erzielt.

Fig. 9 zeigt eine schematische Schnittansicht eines Sitzmöbelpolsters 1 gemäß einer noch weiteren Ausführungsform.

Diese Ausführungsform unterscheidet sich von Fig. 8 dadurch, dass der Hinterschnitt 4 hier insgesamt deutlich näher an der Grundfläche des Grundkörpers 2 beginnt und entsprechend größer ausgebildet ist. Konkret ist der Rand 3 hier mit einer einen Winkel <90° einschließenden Kante 9 gebildet, von welcher sich der Hinterschnitt 4 schräg nach innen absetzt.

Der Bezug 8 ist hier über den Hinterschnitt 4 hinweg gezogen und schießt diesen vollständig ein. An einer Innenseite des Hinterschnitts 4 ist der Bezug 8 mit Befestigungsmitteln, beispielswiese Tackernadeln oder dergleichen, an dem Grundkörper befestigt. Die Befestigungsmittel sind insbesondere im Bereich der Kante gesetzt. Auf diese Weise wird der Bezug bei der Montage zwischen dem Grundkörper und einer Sitz- oder Lehnenstruktur eingeklemmt und somit großflächig fixiert. Dennoch ist die Verbindung vorteilhaft durch Überwindung der Federkraft des Hinterschnitts 4 wieder werkzeugfrei lösbar, ohne dass der nach wie vor über Befestigungsmittel mit dem Grundkörper 2 befestigte Bezug 8 von dem Grundkörper 2 gelöst werden müsste.

Der Bezug ermöglicht ferner eine Kaschierung von Ausnehmungen des Grundkörpers 2. Diese Ausführungsform ist daher sowohl mit umlaufender Ausbildung des Hinterschnitts 4 gemäß Fig. 3 als auch mit einer Ausbildung in Umgriffabschnitten 21 gemäß Fig. 4 ermöglicht.

Fig. 10 zeigt eine perspektivische Ansicht eines Büro- oder Konferenzstuhls 20 gemäß einer weiteren Ausführungsform.

Im Unterschied zu dem Büro- oder Konferenzstuhl 20 nach Fig. 6 ist hier ein ausgefüllter Rückenlehnenrahmen 12 vorgesehen. Als weiterer Unterschied sind mit der Sitzflächenstruktur 11 gekoppelte Armlehnenträger 13 vorgesehen. Ferner ist bei der dargestellten Ausführungsform bereits eine Sitzpolsteranordnung 17 montiert.

Auch wenn diese nicht explizit dargestellt ist, wäre es hier denkbar, alternativ oder zusätzlich auch die Armlehnenträger 13 mit einem Sitzmöbelpolster 1 zu versehen. Entsprechend würde eine Armlehnenstruktur der Armlehnen 13 von einem Hinterschnitt 4 eines Grundkörpers 2 eines entsprechend geformten Sitzmöbelpolsters 1 hintergriffen. Der Grundkörper ist somit als Negativform der Armlehnenstruktur und der Polsterkörper 5 als Armlehnenpolster ausgebildet.

Fig. 11 zeigt eine Schnittansicht einer Sitzpolsteranordnung 17 eines Büro- oder Konferenzstuhls gemäß einer Ausführungsform.

Insbesondere handelt es sich dabei um die beispielhafte Sitzpolsteranordnung 17 des Büro- oder Konferenzstuhls 20 gemäß Fig. 10.

Die Sitzpolsteranordnung 17 ist mit einem in der in Bezug auf Fig. 9 beschriebenen Weise ausgelegten Sitzmöbelpolster 1 ausgebildet. Entsprechend ist der Grundkörper 2 an seinem Rand 3 mit einer Kante 9 gebildet, von welcher der Hinterschnitt 4 ausgeht. Der Bezug 8 ist hier zur besseren Übersichtlichkeit ausgeblendet.

Ein Boden 23 des Grundkörpers ist hier an eine sitzkulenartige Form der Sitzflächenstruktur 11 angeschmiegt. Der Polsterkörper ist in einem Gesäßbereich 24 stärker aufgepolstert als in einem Beinauflagebereich 25. An einem vorderen Ende des Beinauflagebereichs 25 fallen die Sitzflächenstruktur 11 und der Grundkörper 2 gemeinsam nach unten ab.

An einem Rand der Sitzflächenstruktur 11 ist eine Wulst 16 vorgesehen, welche durch den Hinterschnitt 4 hintergriffen wird.

Obwohl die vorliegende Erfindung anhand bevorzugter Ausführungsbeispiele vorstehend vollständig beschrieben wurde, ist sie darauf nicht beschränkt, sondern auf vielfältige Art und Weise modifizierbar.

### Bezugszeichenliste

- 1: Sitzmöbelpolster
- 2: Grundkörper
- 3: Rand
- 4: Hinterschnitt
- 5: Polsterkörper
- 6: abgewandte Seite
- 7: Sitz- oder Lehnenstruktur
- 8: Bezug
- 9: Kante
- 10: Sitzmöbelpolsteranordnung
- 11: Sitzflächenstruktur
- 12: Rückenlehnenrahmen
- 13: Armlehne
- 14: Drehfuß
- 15: Schwenkmechanik
- 16: Wulst
- 17: Sitzpolsteranordnung
- 18: Säule
- 19: Rolle
- 20: Büro-oder Konferenzstuhl
- 21: Umgriffabschnitt
- 22: Lehnenträger
- 23: Boden
- 24: Gesäßbereich
- 25: Beinauflagebereich

## Patentansprüche

1. Sitzmöbelpolsteranordnung (10), insbesondere für einen Büro- oder Konferenzstuhl,
mit einer Sitz- oder Lehnenstruktur (7), und
einem Sitzmöbelpolster (1),
wobei das Sitzpolster einen Grundkörper (2), welcher schalenartig als Negativform der Sitz- oder Lehnenstruktur (7) geformt ist und an seinem Rand (3) einen nach innen gewölbten Hinterschnitt (4) aufweist, und einen an den Grundkörper (2) angeformten Polsterkörper (5) aufweist, der an einer dem Hinterschnitt (4) abgewandten Seite (6) des Grundkörpers (2) angeordnet ist,
wobei der Grundkörper durch umfängliches Hintergreifen der Sitz- oder Lehnenstruktur (7) mit dem Hinterschnitt (4) formschlüssig an der Sitz- oder Lehnenstruktur (7) derart anbringbar ausgebildet ist, dass der Polsterkörper im angebrachten Zustand als Sitz- oder Lehnenpolster auf der Sitz-oder Lehnenstruktur (7) angeordnet ist.

2. Sitzmöbelpolsteranordnung (10) nach Anspruch 1,
wobei der Polsterkörper mit einem Bezug (8) versehen ist, der im Bereich des Randes (3) umlaufend mit dem Grundkörper (2) verbunden ist.

3. Sitzmöbelpolsteranordnung (10) nach einem der vorstehenden Ansprüche,
wobei der Hinterschnitt (4) an dem Grundkörper (2) umlaufend ausgebildet und zum durchgehend umlaufenden Hintergreifen der Sitz- oder Lehnenstruktur (7) ausgelegt ist.

4. Sitzmöbelpolsteranordnung (10) nach einem der vorstehenden Ansprüche,
wobei der Grundkörper zumindest in einem Bereich des Hinterschnitts (4) derart flexibel ausgebildet ist, dass der Hinterschnitt (4) reversibel, insbesondere werkzeugfrei, auf eine zum Überstülpen über die Sitz- oder Lehnenstruktur (7) benötigte Größe aufspannbar ist.

5. Sitzmöbelpolsteranordnung (10) nach Anspruch 4,
wobei der Grundkörper zumindest in dem Bereich des Hinterschnitts ein flexibles Silikonmaterial enthält.

6. Sitzmöbelpolsteranordnung (10) nach einem der vorstehenden Ansprüche,
wobei der Grundkörper (2) einteilig mit dem Polsterkörper (5) ausgebildet ist, insbesondere als integrales Zwei-Komponenten-Spritzgussteil.

7. Verfahren zur Herstellung einer Sitzmöbelpolsteranordnung (10), insbesondere gemäß einem der vorangehenden Ansprüche, mit den Schritten:
Bereitstellen einer Sitz- oder Lehnenstruktur (7),
Formen eines schalenartigen Grundkörpers (2), der eine schalenartige Negativform der Sitz- oder Lehnenstruktur (7) aufweist und an seinem Rand (3) zumindest abschnittsweise einen nach innen gewölbten Hinterschnitt (4) aufweist,
Formen eines Polsterkörpers auf dem Grundkörper (2) an einer dem Hinterschnitt (4) abgewandten Seite zum Bereitstellen eines Sitzmöbelpolsters (1); und
Formschlüssiges Anbringen des Sitzmöbelposters (1) an der Sitz- oder Lehnenstruktur (7), wobei der Rand (3) des Grundkörpers mit der Sitz- oder Lehnenstruktur (7) derart in Eingriff gebracht wird, dass der Hinterschnitt (4) des Randes (3) die Sitz- oder Lehnenstruktur (7) umfänglich hintergreift.

8. Verfahren nach Anspruch 7,
wobei das formschlüssige Anbringen durch Aufspannen und elastisches Verformen des Grundkörpers zumindest in einem Bereich des Hinterschnitts (4) und Überstülpen über die Sitz- oder Lehnenstruktur (7) vorgenommen wird, wobei der Rand (3) des Grundkörpers durch Lösen der Spannung mit der Sitz- oder Lehnenstruktur (7) in Eingriff gebracht wird.

9. Büro- oder Konferenzstuhl (20),
mit einer Sitzmöbelpolsteranordnung (10) nach einem der Ansprüche 1 bis 6 und/oder hergestellt mit einem Verfahren nach Anspruch 7.

10. Büro- oder Konferenzstuhl (20) nach Anspruch 9,
wobei die Sitz- oder Lehnenstruktur (7) als Sitzflächenstruktur (11) und der Grundkörper (2) als schalenartige Negativform der Sitzflächenstruktur (11) ausgebildet ist, wobei der Polsterkörper (5) als auf dem Grundkörper geformtes Sitzpolster ausgebildet ist.

11. Büro- oder Konferenzstuhl nach Anspruch 9,
wobei die Sitz- oder Lehnenstruktur (7) als Rückenlehnenrahmen (12) und der Grundkörper (2) als schalenartige Negativform des Rückenlehnenrahmens (12) ausgebildet ist, wobei der Polsterkörper (5) als auf dem Grundkörper geformtes Rückenlehnenpolster ausgebildet ist.

12. Büro- oder Konferenzstuhl nach Anspruch 9,
wobei die Sitz- oder Lehnenstruktur (7) als Armlehnenträger (13) und der Grundkörper (2) als schalenartige Negativform des Armlehnenträgers (13) ausgebildet ist, wobei der Polsterkörper (5) als auf dem Grundkörper geformtes Armlehnenpolster ausgebildet ist.

## Claims

1. Seating furniture cushion arrangement (10), in particular for an office or conference chair,
comprising a seat or rest structure (7) and
a seating furniture cushion (1),
the seat cushion having a base body (2), which is formed shell-like as a negative shape of the seat or rest structure (7) and has on its edge (3) an inwardly curved undercut (4), and a cushion body (5), which is formed integrally on the base body (2) and arranged on a face (6) of the base body (2) remote from the undercut (4),
the base body being formed so as to be positively attachable to the seat or rest structure (7), by peripherally engaging the seat or rest structure (7) from behind with the undercut (4), in such a way that the cushion body, when attached, is arranged on the seat or rest structure (7) as a seat or rest cushion.

2. Seating furniture cushion arrangement (10) according to claim 1,
wherein the cushion body is provided with a cover (8) which is peripherally connected to the base body (2) in the region of the edge (3).

3. Seating furniture cushion arrangement (10) according to any of the preceding claims,
wherein the undercut (4) is formed peripherally on the base body (2) and configured for continuously peripherally engaging the seat or rest structure (7) from behind.

4. Seating furniture cushion arrangement (10) according to any of the preceding claims,
wherein the base body is formed flexibly, at least in a region of the undercut (4), in such a way that the undercut (4) can be reversibly tensioned, in particular without tools, to a size required for fitting over the seat or rest structure (7).

5. Seating furniture cushion arrangement (10) according to claim 4,
wherein the base body contains a flexible silicone material at least in the region of the undercut.

6. Seating furniture cushion arrangement (10) according to any of the preceding claims,
wherein the base body (2) is formed in a single piece with the cushion body (5), in particular as an integral two-component injection-moulded part.

7. Method for producing a seating furniture cushion arrangement (10), in particular according to any of the preceding claims, comprising the steps of:
providing a seat or rest structure (7),
shaping a shell-like base body (2), which has a shell-like negative shape of the seat or rest structure (7) and has on its edge (3), at least in portions, an inwardly curved undercut (4),
shaping a cushion body on the base body (2) on a face remote from the undercut (4) to provide a seating furniture cushion (1); and
positively attaching the seating furniture cushion (1) to the seat or rest structure (7), the edge (3) of the base body being brought into engagement with the seat or rest structure (7) in such a way that the undercut (4) of the edge (3) peripherally engages the seat or rest structure (7) from behind.

8. Method according to claim 7,
wherein the positive attachment is performed by tensioning and resiliently deforming the base body at least in a region of the undercut (4) and fitting it over the seat or rest structure (7), the edge (3) of the base body being brought into engagement with the seat or rest structure (7) by releasing the tension.

9. Office or conference chair (20),
comprising a seating furniture cushion arrangement (10) according to any of claims 1 to 6 and/or produced by a method according to claim 7.

10. Office or conference chair (20) according to claim 9, wherein the seat or rest structure (7) is formed as a seat surface structure (11) and the base body (2) is formed as a shell-like negative shape of the seat surface structure (11), the cushion body (5) being formed as a seat cushion formed on the base body.

11. Office or conference chair according to claim 9,
wherein the seat or rest structure (7) is formed as a backrest frame (12) and the base body (2) is formed as a shell-like negative shape of the backrest frame (12), the cushion body (5) being formed as a backrest cushion formed on the base body.

12. Office or conference chair according to claim 9,
wherein the seat or rest structure (7) is formed as an armrest support (13) and the base body (2) is formed as a shell-like negative shape of the armrest support (13), the cushion body (5) being formed as an armrest cushion formed on the base body.

## Revendications

1. Ensemble de rembourrage de siège (10), en particulier pour une chaise de bureau ou de conférence,
avec une structure d'assise ou de dossier (7), et
un rembourrage de siège (1),
le rembourrage d'assise présentant un corps de base (2) qui est réalisé en forme de coque comme forme négative de la structure d'assise ou de dossier (7) et qui présente sur son bord (3) une contre-dépouille (4) cintrée vers l'intérieur, et un corps de rembourrage (5) formé sur le corps de base (2), qui est disposé sur un côté (6) du corps de base (2) opposé à la contre-dépouille (4),
le corps de base étant réalisé de manière à pouvoir être monté par complémentarité de forme sur la structure d'assise ou de dossier (7) par mise en prise périphérique derrière la structure d'assise ou de dossier (7) par la contre-dépouille (4), de telle sorte que le corps de rembourrage, à l'état monté, soit disposé en tant que rembourrage d'assise ou de dossier sur la structure d'assise ou de dossier (7).

2. Ensemble de rembourrage de siège (10) selon la revendication 1,
dans lequel le corps de rembourrage est pourvu d'un revêtement (8) qui est relié au corps de base (2) sur tout le pourtour au niveau du bord (3).

3. Ensemble de rembourrage de siège (10) selon l'une des revendications précédentes,
dans lequel la contre-dépouille (4) est réalisée sur tout le pourtour du corps de base (2) et est conçue pour venir en prise derrière la structure d'assise ou de dossier (7) de manière continue sur tout le pourtour.

4. Ensemble de rembourrage de siège (10) selon l'une des revendications précédentes,
dans lequel le corps de base est réalisé de manière flexible au moins dans une zone de la contre-dépouille (4) de telle sorte que la contre-dépouille (4) puisse être tendue de manière réversible, en particulier sans outil, à une taille nécessaire pour être mise en place par-dessus la structure d'assise ou de dossier (7).

5. Ensemble de rembourrage de siège (10) selon la revendication 4,
dans lequel le corps de base contient un matériau silicone flexible au moins dans la zone de la contre-dépouille.

6. Ensemble de rembourrage de siège (10) selon l'une des revendications précédentes,
dans lequel le corps de base (2) est réalisé d'une seule pièce avec le corps de rembourrage (5), en particulier sous la forme d'une pièce moulée par injection à deux composants d'un seul tenant.

7. Procédé de fabrication d'un ensemble de rembourrage de siège (10), en particulier selon l'une des revendications précédentes, comprenant les étapes consistant à :
mettre à disposition une structure d'assise ou de dossier (7),
mouler un corps de base (2) en forme de coque qui présente une forme négative en forme de coque de la structure d'assise ou de dossier (7) et qui présente sur son bord (3), au moins sur certaines parties, une contre-dépouille (4) cintrée vers l'intérieur,
mouler un corps de rembourrage sur le corps de base (2) sur un côté opposé à la contre-dépouille (4) pour mettre à disposition un rembourrage de siège (1) ; et
monter par complémentarité de forme le rembourrage de siège (1) sur la structure d'assise ou de dossier (7), le bord (3) du corps de base étant mis en prise avec la structure d'assise ou de dossier (7) de telle sorte que la contre-dépouille (4) du bord (3) vienne en prise périphériquement derrière la structure d'assise ou de dossier (7).

8. Procédé selon la revendication 7,
dans lequel le montage par complémentarité de forme est effectué par tension et déformation élastique du corps de base au moins dans une zone de la contre-dépouille (4) et par mise en place par-dessus la structure d'assise ou de dossier (7), le bord (3) du corps de base étant mis en prise avec la structure d'assise ou de dossier (7) par relâchement de la tension.

9. Chaise de bureau ou de conférence (20),
avec un ensemble de rembourrage de siège (10) selon l'une des revendications 1 à 6 et/ou fabriqué par un procédé selon la revendication 7.

10. Chaise de bureau ou de conférence (20) selon la revendication 9,
dans laquelle la structure d'assise ou de dossier (7) est réalisée sous la forme d'une structure de surface d'assise (11) et le corps de base (2) d'une forme négative en forme de coque de la structure de surface d'assise (11), le corps de rembourrage (5) étant réalisé sous la forme d'un rembourrage d'assise formé sur le corps de base.

11. Chaise de bureau ou de conférence selon la revendication 9,
dans laquelle la structure d'assise ou de dossier (7) est réalisée sous la forme d'un cadre de dossier (12) et le corps de base (2) d'une forme négative en forme de coque du cadre de dossier (12), le corps de rembourrage (5) étant réalisé sous la forme d'un rembourrage de dossier formé sur le corps de base.

12. Chaise de bureau ou de conférence selon la revendication 9,
dans laquelle la structure d'assise ou de dossier (7) est réalisée sous la forme d'un support d'accoudoir (13) et le corps de base (2) d'une forme négative en forme de coque du support d'accoudoir (13), le corps de rembourrage (5) étant réalisé sous la forme d'un rembourrage d'accoudoir formé sur le corps de base.
